# EUROPÄISCHE PATENTSCHRIFT

(11) **EP 0 567 796 B1**
(45) Veröffentlichungstag und Bekanntmachung des Hinweises auf die Patenterteilung: **13.03.1996**
(21) Anmeldenummer: 93105476.1
(22) Anmeldetag: 02.04.1993
(51) Int. Cl.: B41F 27/12

(54) **Vorrichtung zum Betätigen einer Klemmschiene gegenüber der Spannschiene des Plattenzylinders einer Rotationsdruckmaschine, insbesondere Bogenoffsetdruckmaschine**
Device for operating the clamping bar towards the tensioning bar of a plate cylinder in a rotary printing machine, particularly a rotary offset sheet printing press
Dispositif pour déplacer la barre de serrage par rapport à la barre de tension du cylindre porte-plaque dans une machine à imprimer, particulièrement une machine pour l'impression offset

(30) Priorität: 30.04.1992 DE 4214206
(43) Veröffentlichungstag der Anmeldung: 03.11.1993
(73) Patentinhaber: MAN Roland Druckmaschinen AG, D-63012 Offenbach (DE)
(72) Erfinder: Herold, Manfred, D-63512 Hainburg (DE); Wolf, Klaus, Dr., W-7155 Oppenweiler bei Backnang (DE); Höll, Roland, W-6108 Weiterstadt (DE); Hartung, Georg, W-6453 Seligenstadt (DE); Mathes, Josef, W-6050 Offenbach/Main (DE)
(74) Vertreter: Marek, Joachim, Dipl.-Ing.

(56) Entgegenhaltungen:
- US-A- 3 119 331
- US-A- 3 156 184

## Beschreibung

Die Erfindung betrifft eine Vorrichtung zum Betätigen einer Klemmschiene gegenüber der Spannschiene des Plattenzylinders einer Rotationsdruckmaschine nach dem Oberbegriff von Anspruch 1.

Bei Bogenoffsetdruckmaschinen werden die Druckplatten auf dem Plattenzylinder im Bereich des Druckanfanges sowie des Druckendes an je einer in einer Grube des Zylinders angeordneten Spannschiene befestigt (geklemmt) und sodann gespannt. Zum Befestigen bzw. zum Klemmen der Druckplatten weisen die meist verwendeten Spannschienen an ihrer Oberseite Klemmschienen auf, die nach Art eines zweiarmigen Hebels um eine parallel zur Erstreckungsrichtung der Spannschiene verlaufenden Achse verschwenkbar gelagert sind. Das Schwenklager der Klemmschiene gegenüber der Spannschiene wird dabei durch mehrere in Erstreckungsrichtung der Spannschiene voneinander beabstandet angeordnete und mit entsprechend geformten Bohrungen durch die Klemmschiene hindurch geführten Kugelgelenkbolzen gebildet. Zwischen dem einen Arm der Klemmschiene und der Spannschiene kann als Betätigungselement eine verkipp- oder verdrehbare Profilwelle angeordnet sein, durch welche ein zwischen dem anderen Arm der Klemmschiene und der Spannschiene eingeführtes Ende der Druckplatte klemmbar ist. Eine Klemm- und Spannschiene der soeben kurz umrissenen Art ist aus der DE 3 422 530 C1 bzw. DE 3 516 682 C2 bekannt.

Die als Profilwelle ausgebildeten Betätigungseinrichtungen der oben beschriebenen Klemm- und Spannschienen werden entweder über ein Werkzeug von Hand oder, wie in der DE 3 936 458 C1 bzw. der DE 3 843 433 A1 näher beschrieben, mittels einer gestellfesten Betätigungseinrichtung nach einer entsprechenden Winkelpositionierung des Plattenzylinders betätigt. Nachteilig ist hierbei, daß eine Befestigung der Druckplatte nur bei einer bestimmten Winkelstellung des Plattenzylinders erfolgen kann.

Eine Klemm- und Spannschiene für die fernbetätigbare Druckplattenbefestigung mit einem oder mehreren druckmittelbeaufschlagbaren Arbeitszylindern im Plattenzylinder ist aus der DE 3 604 073 C2 bekannt. Die Klemmkraft wird durch die Kolbenstangen eines oder mehrerer Arbeitszylinder erzeugt, die an einem Arm der schwenkbar gelagerten Klemmschiene angelenkt sind. Zur Aufrechterhaltung der Klemmkraft ist zusätzlich ein selbsthemmend wirkender Verriegelungsmechanismus vorgesehen. Nachteilig bei dieser bekannten Einrichtung ist, daß lediglich ein fernbetätigbares Befestigen der Druckplatte möglich ist und ferner der hohe bautechnische Aufwand dieser Einrichtung selbst.

Spannschienen, bei denen eine Klemmschiene reine Hubbewegungen zum Druckplattenbefestigen ausführt, sind beispielsweise aus der DE 8 710 030 U1 sowie der JP-A0 3253 bekannt. Auch hier ist lediglich eine rein fernbetätigbare Druckplattenbefestigung gewährleistet.

Die zuvorstehend beispielhaft beschriebenen Klemm- und Spannschienen von Plattenzylindern finden entweder bei Druckmaschinen mit vollautomatischen Druckplattenwechselsystemen, wie aus der DE 3 940 796 C2 oder der EP 0 431 575 A2 bekannt, Anwendung oder dienen der Unterstützung des manuellen Druckplattenwechsels, indem das Befestigen (Klemmen) der Druckplatte nicht mehr manuell ausgeführt werden muß.

Aufgabe der vorliegenden Erfindung ist es somit, eine Vorrichtung zum Betätigen einer Klemmschiene gegenüber der Spannschiene des Plattenzylinders einer Rotationsdruckmaschine der eingangs genannten Art derartig weiterzubilden, so daß nur eine geringfügige Änderung der Klemm- und Spannschiene erforderlich ist, um diese sowohl manuell als auch fernbetätigbar zum Druckplattenbefestigen einsetzten zu können.

Gelöst wird diese Aufgabe durch eine Vorrichtung gemäß den Merkmalen des ersten Patentanspruches. Weiterbildungen der Erfindung ergeben sich dabei aus den Unteransprüchen.

Nach der Erfindung ist vorgesehen, daß die Schwenklager der Klemmschiene gegenüber der Spannschiene durch in der Spannschiene integrierte fernbetätigbare Hubelemente höhenverstellbar sind. Eine durch die verdrehte Profilwelle zwischen Klemm- und Spannschiene befestigte Druckplatte kann somit durch Betätigen des oder der Hubelemente gelöst werden. Somit ist auch die Profilwelle entlastet, so daß diese durch eine Betätigungseinrichtung geringer Leistung in eine Stellung rücksetzbar ist, die der geöffneten Klemmschiene entspricht. Daraufhin können auch die Hubelemente für die Schwenklager wieder zurückgesetzt werden.

Die fernbetätigbaren Hubelemente für die Schwenklager sind nach einem bevorzugten Ausführungsbeispiel der Erfindung durch in der Spannschiene integrierte und gegen eine Federkraft wirkende druckmittelbeaufschlagbare Arbeitszylinders gebildet. Die Kolbenstangen dieser Arbeitszylinder entsprechen dabei in vorteilhafter Weise den an sich bekannten Kugelgelenkbolzen für die Klemmschienenlagerung. Diese können in ein entsprechendes Gewinde der Arbeitszylinder eingedreht sein, so daß sich ebenfalls die an sich bekannte Einstellbarkeit der Klemmschiene gegenüber der Spannschiene auf unterschiedliche Druckplattenstärken ergibt. Als Federn, gegen die der Arbeitszylinder beim Anheben der Kugelgelenkbolzen wirkt, sind in vorteilhafter Weise Tellerfederpakete vorgesehen.

Der einzige Unterschied der erfindungsgemäßen Spannschiene gegenüber einer manuell zu betätigenden Spannschiene besteht somit darin, daß die Kugelgelenkbolzen entweder direkt in ein entsprechendes Gewinde der Spannschiene (manuelle Betätigung) oder aber in ein entsprechendes Gewinde eines Kolbens eines in der Spannschiene integrierten Arbeitszylinders eingedreht sind. Die Kolben und die Arbeitszylinder können von der Unterseite der Spannschiene her in entsprechende Bohrungen als Einsatzteile eingelegt werden, so daß sich lediglich geringfügige Bauteilveränderungen ergeben.

Da durch die erfindungsgemäß vorgesehenen fernbetätigbaren Hubelemente beim Entlasten der Profilwelle gleichzeitig bereits ein Öffnen des Erfassungsbereichs für die Druckplatte gegeben ist, kann eine Druckplatte entweder gleich eingeführt werden oder, wie bereits angedeutet, nach entsprechendem Rücksetzen der Profilwelle in eine Stellung, die der geöffneten Stellung der Klemmschiene entspricht. Bei weiterhin betätigten Hubelementen vergrößert sich somit der Erfassungsbereich für eine neu zu zuführende Druckplatte. Bei entsprechend gewählten Hubwegen der Arbeitszylinder für die Schwenklager kann es aber auch ausreichend sein, lediglich die Hubelemente anzusteuern, um die Klemmschiene zu öffnen (Profilwelle verbleibt in der Stellung Klemmschiene geöffnet). In diesem Falle wäre ein weiteres Betätigungselement für die Profilwelle entbehrlich. Die erzielbaren Hubwege des Arbeitszylinders richten sich dabei nach den Platzverhältnissen innerhalb der Spannschiene bzw. nach den Platzverhältnissen innerhalb der Zylindergrube.

Als weiteres Betätigungselement für die Profilwelle kann gemäß einem bevorzugten Ausführungsbeispiel der Erfindung ein weiterer innerhalb der Spannschiene integrierter beispielsweise druckluftbetätigbarer Arbeitszylinder Verwendung finden, der über eine Zahnstange und eine entsprechende Verzahnung an der Profilwelle auf diese einwirkt. Hier reichen geringste Druckmittelbeaufschlagung bzw. Kolbenquerschnittsflächen aus, da die Profilwelle lediglich im entlasteten Zustand der Klemmschiene zu verstellen ist (Hubelemente für die Schwenklager angesteuert).

Desweiteren erfolgt die Erläuterung eines Ausführungsbeispiels der Erfindung anhand der Zeichnungen.

Es zeigt:
- Fig. 1: eine Spannschiene mit einem Hubelement gemäß der Erfindung,
- Fig. 2: einen Schnitt durch eine Spannschiene mit einem Betätigungselement für die Profilwelle.

Fig. 1 zeigt die in einer Zylindergrube eines Plattenzylinders 1 angeordnete Spannschiene 2, die durch nicht dargestellte Führungen nahezu in Umfangsrichtung des Plattenzylinders 1 bewegbar und über ebenfalls nicht dargestellte Verstellmittel entsprechend in dieser Spannrichtung betätigbar ist. An der Oberseite der Spannschiene 2 ist in an sich bekannter Weise eine Klemmschiene 3 angeordnet, die nach Art eines zweiarmigen Hebels um eine Achse parallel zur Erstreckungsrichtung der Spannschiene 2 verschwenkbar gelagert ist. Die einzelnen Schwenklager 4 der Klemmschiene 3 sind gemäß diesem Ausführungsbeispiel durch die Enden je eines Kugelgelenkbolzens 5 in Wirkverbindung mit einer entsprechend geformten Durchbohrung 6 innerhalb der Klemmschiene 3 gebildet.

Zwischen dem einen in der Fig. 1 rechts dargestellten Arm der Klemmschiene 3 und der Spannschiene 2 befindet sich der Erfassungsbereich für eine angedeutete Druckplatte. Zwischen dem anderen Arm der Klemmschiene 3 und der Spannschiene 2 ist in einer entsprechenden Ausformung drehbar gelagert eine Profilwelle 7 angeordnet, die beispielsweise als eine Welle mit einer Abflachung, sich über die Länge von Klemm- und Spannschiene 2, 3 erstreckend, ausgebildet ist. Beispielsweise manuell durch ein Werkzeug hervorgerufenes Verdrehen der Profilwelle 7 bewirkt somit ein Öffnen oder Schließen des Erfassungsbereiches für die Druckplatte und insbesondere ein Klemmen dieses Arms der Klemmschiene 3 gegenüber der Spannschiene 2.

An der Unterseite der Spannschiene 2 ist jedem Schwenklager 4 bzw. jedem Kugelgelenkbolzen 5 in entsprechenden Bohrungen 8 ein fernbetätigbares Hubelement 9 zugeordnet, an welchem sich das Schwenklager 4 bzw. der Kugelgelenkbolzen 5 an der Spannschiene 2 abstützt. Wie in der Fig. 1 erkennbar, ist dieses fernbetätigbare Hubelement 9 als ein einfachwirkender und gegen eine Federkraft drückender Arbeitszylinder ausgebildet. Dieser besteht aus einer in der Bohrung 8 eingelassenen Zylinderbuchse 10 und einem darin verschiebbar und mit Dichtringen versehenen Kolben 11. Zwischen Kolben 11 und dem geschlossenen Ende der Zylinderbuchse 10 ist somit eine beispielsweise durch Hydrauliköl zu beaufschlagende Arbeitskammer 12 gebildet, die über einen Rohrleitungsanschluß 13 entsprechend mit Druckmittel versorgt wird. Die in die Bohrung 8 eingelassene Zylinderbuchse 10 stützt sich entsprechend der bei Druckmittelbeaufschlagung der Arbeitskammer 12 wirksamen Gegenkraft über eine Abschlußplatte 14 an der Unterseite der Spannschiene 2 ab. Die Zylinderbuchse 10 kann aber auch direkt über ein Gewinde in die Bohrung 8 eingedreht sein.

Der gemäß dem Ausführungsbeispiel nach Fig. 1 das Schwenklager 4 bildende Kugelgelenkbolzen 5 ist mit seinem unteren Ende in ein Gewinde einer als Mutter wirkenden Scheibe 15 eingedreht, die sich über eine Druckfeder 16 an dem oberen Abschluß der Bohrung 8 der Spannschiene 2 abstützt. Die Druckfeder 16 ist in vorteilhafter Weise durch mehrere Tellerfedern gebildet. Durch die beschriebene Anordnung ist das Schwenklager 4 beim Aufbauen einer Klemmkraft über die Profilwelle 7 federnd an der Spannschiene 2 abgestützt. Im Anschluß an die Scheibe 15 ist der Kolben 11 des fernbetätigbaren Hubelementes 9 angeordnet, derart, daß bei Druckmittelbeaufschlagung der Arbeitskammer 12 dieser die Scheibe 15 und somit den Kugelgelenkbolzen 5 bzw. das Schwenklager 4 zur Entlastung der Klemmschiene 3 entgegen der Kraft der Druckfeder 16 anhebt.

Der Kolben 11 ist entweder mit der Scheibe 15 über ein dort angebrachtes Außengewinde verschraubt oder lediglich mit einer entsprechend geformten Vertiefung auf die Scheibe 15 aufgesteckt.

Da das Schwenklager 4 bzw. der Kugelgelenkbolzen 5 zur Einstellbarkeit der Klemmschiene 3 auf unterschiedliche Druckplattenstärken über ein Gewinde mit der Scheibe 15 verbunden ist, ist entweder diese oder der Kolben 11 (wenn Scheibe 15 und Kolben 11 drehfest miteinander verbunden sind) gegen ein Verdrehen gegenüber der Spannschiene 2 gesichert. Die Stirnfläche von Kolben 11 kann dazu beispielsweise außerhalb der Symmetrieachse einen entsprechenden Stift aufweisen, der in eine entsprechende Bohrung der Zylinderbuchse 10 (des Zylinderkopfes) eintaucht.

Anstelle innerhalb einer separaten Zylinderbuchse 10 kann der Kolben 11 auch direkt in der als Zylinder ausgeführten Bohrung 8 eingelassen sein. Die Bohrung 8 weist dann eine entsprechende Oberflächenstruktur nebst der nötigen Passung gegenüber dem Kolben 11 auf. Die Bohrung 8 wird zur Bildung einer Arbeitskammer gegenüber dem Kolben 11 mit einer Scheibe geschlossen, die beispielsweise über ein Gewinde mit Dichtung mit der Spannschiene 2 verbunden ist. Diese Ausführung hat dabei den Vorteil, daß bei gleichem Kolbenquerschnitt die Bohrung 8 geringer als im zuvorstehend beschriebenen Ausführungsbeispiel ausfällt, was sich positiv auf die Festigkeit der Spannschiene 3 auswirkt.

Fig. 2 zeigt eine bevorzugte Ausgestaltung eines Betätigungselementes 17 für die Profilwelle 7, welche bei entlasteter Klemmschiene 3 (Hubelement 9 angesteuert) zum vollständigen Öffnen der Klemmschiene 3 betätigt werden kann. In der Spannschiene 2 ist dazu unterhalb der Profilwelle 7 senkrecht zu dieser eine Bohrung 18 angeordnet, die derartig gestaltet ist, daß ein Kolben 19 in dieser einen einfachwirkenden Arbeitszylinder bildet. Die Kolbenstange 20 des Kolbens 19 ist in ihrer Verlängerung mit einer Verzahnung 21 nach Art einer Zahnstange ausgeführt. Dieser einfachwirkende Arbeitszylinder des Betätigungselementes 17 wirkt wiederum gegen die Kraft einer Druckfeder 22, die sich einerseits an der Kolbenstange 20 (stirnseitig) und andererseits an einem mit der Spannschiene 2 verbundenen Bügel 24 abstützt.

Die Profilwelle 7 weist an einem Teil ihres Umfanges eine Verzahnung 23 auf, welche mit der Verzahnung 21 der Kolbenstange 20 kämmt. Wie in Fig. 2 erkennbar, mündet dazu die Bohrung 18 nahezu tangential in dem für die Profilwelle 7 ausgeformten Bereich der Spannschiene 2.

Über eine in Fig. 2 angedeutete Zuführungsbohrung und eine nicht dargestellte Druckmittelzuführung ist die Arbeitskammer des zwischen Kolben 19 und der Bohrung 18 gebildeten Arbeitszylinders mit Druckmittel, beispielsweise Druckluft beaufschlagbar, so daß die Kolbenstange 20 mit der Verzahnung 21 in diesem Beispiel nach links bewegt und somit die Profilwelle verdreht wird (Fig. 2 zeigt die Ausgangsstellung). Bei Druckentlastung des Kolbens 19 erfolgt ein Rücksetzen der Profilwelle 7 über die Druckfeder 22 (Klemmschiene 3 geschlossen). Wie bereits mehrfach erwähnt, erfolgt das Bewegen des Betätigungselementes 17 bei angesteuerten Hubelementen 9 also entlasteter Klemmschiene 3. Bei nicht angesteuerten Hubelementen 9 wird die Profilwelle 7 entgegen der Kraft der Druckfeder 22 durch die Klemmschiene 3 selbsthemmend arretiert.

Für eine derartige Ausführung eines Betätigungselementes 17 für die Profilwelle 7 sind somit lediglich geringste Drücke und/oder Kolbenquerschnittsflächen erforderlich. Auch wäre es möglich ein Betätigungselement 17 außerhalb des Körpers der Spannschiene 2 anzuordnen. Dieses muß ebenfalls nicht als durch ein bei Druckmittelbeaufschlagung wirksam werdendes Stellglied ausgeführt sein (einfachwirkender Arbeitszylinder) sondern kann beispielsweise ein elektromagnetisch betätigbares Stellglied oder ähnliches sein.

Wie bereits mehrfach erwähnt, kann das Öffnen oder Schließen der Klemmschiene 3 für das Erfassen bzw. Lösen einer Druckplatte bei entsprechend gewählten Hubwegen des fernbetätigbaren Hubelementes 9 ausschließlich durch dieses erfolgen. Eine ausschließlich in der geschlossenen Stellung befindliche Profilwelle 7 kann dann beispielsweise bei eventl. Verklemmungen von Hand betätigt werden. Die bevorzugte Anwendung des erfindungsgemäßen Gegenstandes sieht jedoch vor, daß das Klemmen bzw. Entklemmen einer Druckplatte durch eine zweistufige Betätigung der Klemmschiene 3 erfolgt. Bei geschlossener Klemmschiene 3 wird zunächst Hubelement 9 angesteuert und sodann über das Betätigungselement 17 die Profilwelle 7 zu einer vollständigen Öffnung der Klemmschiene 3 verdreht. Zum Schließen der Klemmschiene 3, nach Einlegen einer neuen Druckplatte, wird entsprechend umgekehrt verfahren.

Soll die Spannschiene 2 nebst der Klemmschiene 3 ausschließlich eine manuelle Betätigungseinrichtung zum Befestigen einer Druckplatte aufweisen, so könnte das Schwenklager 4 bzw. der Kugelgelenkbolzen 5 entweder direkt in ein Gewinde der Spannschiene 2 eingedreht sein oder auch, wie in Fig. 1 gezeigt, sich mit dem unteren Ende über eine Scheibe 15 sowie eine Druckfeder 16 an der Spannschiene 2 abstützen. Auf das fernbetätigbare Hubelement 9, also die Zylinderbuchse 10 mit Kolben 11 in der Bohrung 8 sowie den Rohrleitungsanschluß 13 wird dann entsprechend verzichtet. Ebenfalls ist dann ein Drehübertrager zur Einleitung der Druckmittel (Öl, Druckluft) über einen Zapfen des Plattenzylinders 1 entbehrlich.

### Bezugszeichenliste

- 1: Plattenzylinder
- 2: Spannschiene
- 3: Klemmschiene
- 4: Schwenklager
- 5: Kugelgelenkbolzen
- 6: Durchbohrung
- 7: Profilwelle
- 8: Bohrung
- 9: fernbetätigbares Hubelement
- 10: Zylinderbuchse
- 11: Kolben
- 12: Arbeitskammer
- 13: Rohrleitungsanschluß
- 14: Abschlußplatte
- 15: Scheibe
- 16: Druckfeder
- 17: Betätigungselement
- 18: Bohrung
- 19: Kolben
- 20: Kolbenstange
- 21: Verzahnung (Kolbenstange 20)
- 22: Druckfeder
- 23: Verzahnung (Profilwelle 7)
- 24: Bügel

## Patentansprüche

1. Vorrichtung zum Betätigen einer Klemmschiene (3) gegenüber der Spannschiene (2) des Plattenzylinders (1) einer Rotationsdruckmaschine, insbesondere Bogenoffsetdruckmaschine, wobei die Klemmschiene (3) nach Art eines zweiarmigen Hebels über einzelne Schwenklager (4) parallel zur Erstreckungsrichtung der Spannschiene (2) verschwenkbar gelagert ist und zwischen einem Arm der Klemmschiene (3) und der Spannschiene (2) eine Profilwelle (7) angeordnet ist,
**dadurch gekennzeichnet,**
daß den Schwenklagern (4) der Klemmschiene (3) in der Spannschiene (2) fernbetätigbare Hubelemente (9) zugeordnet sind.

2. Vorrichtung nach Anspruch 1,
**dadurch gekennzeichnet,**
daß das fernbetätigbare Hubelement (9) in der Spannschiene (2) als ein einfach wirkender, gegen die Kraft einer Druckfeder (16) wirkender Arbeitszylinder (11, 12) ausgebildet ist.

3. Vorrichtung nach Anspruch 2,
**dadurch gekennzeichnet,**
daß an der Unterseite der Spannschiene (2) in einer Bohrung (8) eine Zylinderbuchse (10) mit einem Kolben (11) eine Arbeitskammer (12) bildend, eingelassen ist und daß das Schwenklager (4), welches über eine Scheibe (15) und eine Druckfeder (16) an der Spannschiene (2) abgestützt ist, durch den Kolben (11) zur Entlastung der Klemmschiene (3) verschiebbar ist.

4. Vorrichtung nach Anspruch 2,
**dadurch gekennzeichnet,**
daß an der Unterseite der Spannschiene (2) in einer Bohrung (8) ein Kolben (11) beweglich eingelassen ist, der mit einer an der Bohrung (8) angebrachten Abschlußplatte (14) eine Arbeitskammer (12) bildet und daß das Schwenklager (4), welches über eine Scheibe (15) und eine Druckfeder (16) an der Spannschiene (2) abgestützt ist, durch den Kolben (11) zur Entlastung der Klemmschiene (3) verschiebbar ist.

5. Vorrichtung nach Anspruch 2, 3 oder 4,
**dadurch gekennzeichnet,**
daß die Druckfeder (16) durch eine oder mehrere Tellerfedern gebildet ist.

6. Vorrichtung nach einem der vorhergehenden Ansprüche,
**dadurch gekennzeichnet,**
daß an die Profilwelle (7) ein Betätigungselement (17) angelenkt ist, durch welches diese bei entlasteter Klemmschiene (3) verschwenkbar ist.

7. Vorrichtung nach Anspruch 6,
**dadurch gekennzeichnet,**
daß das Betätigungselement (17) als ein in einer senkrecht zur Profilwelle (7) verlaufenden Bohrung (18) der Spannschiene (2) angeordneter Kolben (19) eines einfachwirkenden und insbesondere durch Druckluftbeaufschlagung wirksam werdenden Arbeitszylinders gebildet ist, der gegen die Kraft einer Druckfeder (22) wirkt.

8. Vorrichtung nach Anspruch 7,
**dadurch gekennzeichnet,**
daß das Ende der Kolbenstange (20) von Kolben (19) eine Verzahnung (21) aufweist, welche mit einer Verzahnung (23) an der Profilwelle (7) kämmt.

## Claims

1. Device for actuating a clamping bar (3) with respect to the tensioning bar (2) of the plate cylinder (1) of a rotary printing press, particularly an offset sheet printing press, wherein the clamping bar (3) is mounted swivellably parallel to the direction of extension of the tensioning bar (2) in the fashion of a two-armed lever via individual swivel mountings (4) and a profiled shaft (7) is arranged between one arm of the clamping bar (3) and a tensioning bar (2) characterised in that arranged relative to the swivel bearings (4) of the clamping bar (3) in the tensioning bar (2) are remotely actuatable stroke elements (9).

2. Device according to Claim 1, characterised in that the remotely actuatable stroke element (9) in the tensioning bar (2) is constructed as a simple acting working cylinder (11, 12) acting against the force of a compression spring (16).

3. Device according to Claim 2, characterised in that on the underside of the tensioning bar (2) in a bore (8) there is let in a cylinder bush (10) with a piston (11) forming a working chamber (17) and that the swivel bearing (4) which is supported via a disc (15) and a compression spring (16) against the tensioning bar (2) is shiftable by the piston (11) to offload the clamping bar (3).

4. Device according to Claim 2, characterised in that against the underside of the tensioning bar (2) in a bore (8) a piston (11) is movably let in which forms a working chamber (12) with a closure plate (14) applied to the bore (8) and that the swivel bearing (4) which is supported via a disc (15) in the compression spring (16) against the tensioning bar (2), is shiftable by the piston (11) to offload the clamping bar (3).

5. Device according to Claim 2, 3 or 4, characterised in that the compression spring (16) is formed by one or several plate springs.

6. Device according to one of the preceding Claims, characterised in that against the profiled shaft (7) an actuation element (17) is pivoted by means of which this can be swivelled with offloaded clamping bar (3).

7. Device according to Claim 6, characterised in that the actuation element (17) is constituted by a piston (19) arranged in a bore (18) of the tensioning bar (2) running perpendicular to the profiled shaft (7) of a simple acting working cylinder particularly one becoming active when subject to compressed air, which acts against the force of a compression spring (22).

8. Device according to Claim 7, characterised in that the end of the piston rod (20) of piston (19) has toothing (21) which meshes with a toothing (23) on the profiled shaft (7).

## Revendications

1. Dispositif pour actionner un rail de serrage (3) par rapport au rail tendeur (2) du cylindre porte-plaque (1) d'une machine d'impression rotative, en particulier une machine d'impression offset à feuilles, le rail de serrage (3) étant monté de façon pivotante à la manière d'un levier à double bras, par l'intermédiaire de paliers pivotants individuels (4), parallèlement à la direction d'extension du rail tendeur (2), et un arbre profilé (7) étant agencé entre un bras du rail de serrage (3) et le rail tendeur (2), caractérisé en ce que des éléments de course (9) pouvant être actionnés à distance sont associés aux paliers pivotants (4) du rail de serrage (3) dans le rail tendeur (2).

2. Dispositif selon la revendication 1,
caractérisé en ce que l'élément de course (9) pouvant être actionné à distance est réalisé dans le rail tendeur (2) sous forme d'un vérin (11,12) à action simple et agissant contre la force d'un ressort de pression (16).

3. Dispositif selon la revendication 2,
caractérisé en ce que, sur la face inférieure du rail tendeur (2), dans un perçage (8), est introduite une douille cylindrique (10) formant avec un piston (11) une chambre de travail (12), et en ce que le palier pivotant (4) qui prend appui sur le rail tendeur (2) par l'intermédiaire d'un disque (15) et d'un ressort de pression (16) peut être déplacé par le piston (11) pour soulager le rail de serrage (3).

4. Dispositif selon la revendication 2,
caractérisé en ce que, sur la face inférieure du rail tendeur (2), dans un perçage (8), est introduit de façon mobile un piston (11) qui forme avec une plaque de fermeture (14) agencée sur le perçage (8) une chambre de travail (12), et en ce que le palier pivotant (4), qui prend appui sur le rail tendeur (2) par l'intermédiaire d'un disque (15) et d'un ressort de pression (16), peut être déplacé par le piston (11) pour soulager le rail de serrage (3).

5. Dispositif selon l'une des revendications 2, 3 ou 4, caractérisé en ce que le ressort de pression (16) est formé par un ou plusieurs ressorts à disques.

6. Dispositif selon l'une des revendications précédentes, caractérisé en ce qu'un élément d'actionnement (17) est articulé sur l'arbre profilé (7), par lequel celui-ci peut être pivoté lorsque le rail de serrage (3) est soulagé.

7. Dispositif selon la revendication 6,
caractérisé en ce que l'élément d'actionnement (17) est réalisé sous forme d'un piston (19) agencé dans un perçage (18) du rail tendeur (2) s'étendant perpendiculairement à l'arbre profilé (7), d'un vérin à action simple, devenant actif en particulier par une alimentation en air comprimé et agissant contre la force d'un ressort de pression (22).

8. Dispositif selon la revendication 7,
caractérisé en ce que l'extrémité de la tige (20) du piston (19) présente une denture (21) qui engrène dans une denture (23) de l'arbre profilé (7).
